# EUROPÄISCHE PATENTSCHRIFT

(11) **EP 3 524 745 B1**
(45) Veröffentlichungstag und Bekanntmachung des Hinweises auf die Patenterteilung: **22.03.2023**
(21) Anmeldenummer: 18211406.6
(22) Anmeldetag: 10.12.2018
(51) Int. Cl.: E04B 5/40, E04B 1/82, E04B 1/84, E04G 15/06

(54) **BAUELEMENT ZUR SCHALLABSORPTION**
STRUCTURAL ELEMENT FOR SOUND ABSORPTION
COMPOSANT DESTINÉ À L'ABSORPTION DE BRUIT

(30) Priorität: 12.02.2018 CH 1662018
(43) Veröffentlichungstag der Anmeldung: 14.08.2019
(73) Patentinhaber: Pakon AG, 8867 Niederurnen (CH)
(72) Erfinder:
(74) Vertreter: Rentsch Partner AG

(56) Entgegenhaltungen:
- AT-B1- 508 797
- GB-A- 694 613
- US-A- 3 864 888
- US-A- 4 453 349

## Beschreibung

### TECHNISCHES GEBIET

Die Erfindung betrifft ein Plattendeckenelement oder ein Doppelwandelement mit einem Bauelement sowie ein Verfahren zur Herstellung eines Plattendeckenelements oder eines Doppelwandelements mit dem Bauelement zur Schallabsorption.

### STAND DER TECHNIK

Für eine Schalldämmung in Räumen steht eine Vielzahl von Möglichkeiten zur Verfügung. Als eine Variante sind Schallabsorber bekannt, die meist in Form von Platten auf Wände und Decken montiert werden. Sie verfügen meist über eine poröse Struktur durch welche sich ein entsprechender Strömungswiderstand ergibt. Aufgrund der dadurch entstehenden Reibung wird die eindringende Schallenergie in Wärme und Reibung umgewandelt. Die Schallwellen werden also nicht mehr reflektiert, sondern absorbiert sprich nicht wieder in den Raum zurückgeworfen. Die Einfachsten aus dem Stand der Technik bekannten Schallabsorber sind Schaumstoffplatten, beispielsweise Noppenschaumstoff oder Pyramidenschaumstoff.

Aus dem Stand der Technik sind ferner Schallabsorber bekannt, welche nicht erst nachträglich auf Decken und Wände aufgebracht werden, sondern welche direkt beim Fertigen der Wand oder der Decke auf der Baustelle, d.h. in der Rohbauphase in der wand oder der Decke integriert werden. Es handelt sich dabei beispielsweise um sogenannte Akustikstreifen, u-förmige Profile aus einem Faserbeton gefüllt mit einem Blähglasgranulat als akustisch wirksamem Teil (Absorber). Dieser Teil ist mit dem u-förmigen Profil fix verbunden. Diese Akustikstreifen werden beispielsweise als Betonabstandshalter für eine Bewehrung einer Stahlbetondecke auf eine Betonschalung aufgelegt. Andererseits wird das Akustikmaterial auch ohne u-förmiges Profil direkt als Plattenstreifen in den Beton eingegossen. Nach Fertigstellung der Decke oder Wand durch Ausgiessen mit Beton sind die Akustikstreifen an der Sichtseite der Wand und der Decke angeordnet. Deutlich erkennbar sind dabei die Absorber in Form der Blähglasgranulat-Füllung. Diese Sichtbarkeit ist grundsätzlich unerwünscht, sodass die Akustikstreifen durch Schallputz nachträglich zu versiegeln sind. Ferner ist diese Art von Absorbern nicht für Fertigbetonteile vorgesehen. Sie werden, wie erwähnt, für Decken und Wände eingesetzt die vor Ort auf der Baustellen gegossen werden.

Das Dokument AT 508 797 B1 zeigt ein Schalldämpfungselement, welches an der Oberfläche einer Wand oder Decke montiert wird.

### DARSTELLUNG DER ERFINDUNG

Aufgabe der vorliegenden Erfindung ist es mindestens einen aus dem Stand der Technik resultierenden Nachteil zu vermeiden.

Diese Aufgabe wird durch die Merkmale des Anspruch 1 gelöst. Bevorzugte Ausführungsarten der Erfindung sind in den abhängigen Ansprüchen angegeben.

Das als solches nicht beanspruchtes Bauelement zur Schallabsorption in Räumen umfasst einen einseitig offenen Hohlkörper zum oberflächenbündigen Einbau in eine Decke oder eine Wand mit einem Boden und einer diesen Boden umlaufenden Seitenwand. Erfindungsgemäss ist vorgesehen, den Hohlkörper bevorzugt bei der Herstellung eines konstruktiven Elements zum Aufbau der Decke oder der Wand in einem Betonfertigteilwerk bereits einzubauen. Die Schallabsorber, welche einen weiteren Teil des als solches nicht beanspruchten Bauelements darstellen, können in diesem erst vor Ort in die Hohlkörper eingesetzt werden. Je nach Raum und individuellem Kundenwunsch können unterschiedliche Arten von Schallabsorbern ausgewählt werden.

Bei der Decke in welcher die als solche nicht beanspruchten Bauelemente eingesetzt werden handelt es sich entsprechend vorzugsweise um eine auch unter dem Begriff der Filigrandecke bekannten Plattendecke beispielsweise entsprechend der Stahlbetonnorm DIN 1045-1. Sie besteht aus Plattendeckenelementen in Form von großformatigen, 4 oder 5 cm, je nach statischen Erfordernissen auch 6 cm dicken Stahlbetonfertigplatten, die auf der Baustelle bis zur endgültigen Deckendicken mit Ortbeton ergänzt werden. Die S Plattendeckenelementen und der Ortbeton gehen miteinander einen festen Verbund ein. Dieser wird durch die raue Oberfläche der Plattendeckenelemente und durch Stahlgitterträger gewährleistet, die bereits im Betonfertigteilwerk in die Plattendeckenelementen einbetoniert werden. Die Plattendeckenelementen und der Ortbeton wirken daher zusammen genauso, als ob die gesamte Decke in einem Guss hergestellt worden wäre. Im Betonfertigteilwerk wird außer den Gitterträgern (die in unterschiedlichen Höhen lieferbar sind) in der Regel auch eine Bewehrungslage für die Plattendecke in die Plattendeckenelemente eingebaut. Dabei werden bevorzugt gleich auch die einseitig offenen Hohlkörper der als solche nicht beanspruchten Bauelemente mit in die erfindungsgemässen Plattendeckenelemente integriert. Diese sind oberflächenbündig zur Sichtseite der erfindungsgemässen Plattendeckenelementen und der daraus hergestellten Plattendecke angeordnet.

Bei einer Wand in welcher die als solche nicht beanspruchte Bauelemente eingesetzt werden, handelt es sich vorzugsweise um eine Doppelwand, die auch als Elementwand bezeichnet wird. Der Begriff Elementwand steht für die Bauweise, bei der die Wand aus vorgefertigten Doppelwandelementen aufgebaut wird. Diese bestehen aus zwei dünnen Wandschalen (z.B. innen 4,5 bis 7,5 cm dick, außen je 5 bis 7,5 cm dick), die durch Gitterträger werkmäßig zu mit verbleibendem Zwischenraum verbunden werden. Bei bewehrten Wänden wird die statisch erforderliche Bewehrung ganz oder teilweise in die Wandschalen eingebracht. Übliche Maße für die Doppelwandelemente sind Höhen bis 3 m und Längen bis 6 m. Die üblichen Wanddicken sind 18 - 42 cm. Nach dem Aufstellen der geschosshohen Elementwände auf der Baustelle wird der Raum zwischen den beiden Wandschalen mit Transportbeton verfüllt, so dass der Gesamtquerschnitt nach dem Erhärten des Betons monolithisch trägt. Entsprechend der im Betonfertigteilwerk verwendeten Schalung sind die sichtbaren Betonoberflächen glatt, eben und dicht. Die einseitig offenen Hohlkörper der Bauelemente werden nun erfindungsgemäss bevorzugt bereits im Betonfertigteilwerk oberflächenbündig zur Sichtseite der Elementwand in die erfindungsgemässe Doppelwandelemente eingebaut.

Nach dem Einsetzen des gewünschten Schallabsorbers in den Hohlkörper, was erst vor Ort auf der Baustelle erfolgen kann, kann das Bauelement auch mit einem Deckel verschlossen werden, welcher im Anschluss auf die offene Seite des Hohlkörpers aufgesetzt wird. Im aufgesetzten Zustand ist dieser vorzugsweise oberflächenbündig zur Decke oder Wand angeordnet. In einer bevorzugten Ausführungsform handelt es sich dabei um einen Lochdeckel z.B. aus Aluminium, Edelstahl, Kunststoff oder auch Spezialbeton. Weitere Möglichkeiten anstelle eines Deckels können sein: ein Spannsegel, eine Stofftapete oder ein Edelstahlblech in welches Öffnungen gelasert wurden.

Erfindungsgemäss ist an der Seitenwand des Bodens eine Randleiste angeordnet, welche eine Kante der Seitenwand teilweise oder ganz umläuft. Im eingebauten Zustand verläuft die Randleiste oberflächenbündig zur Sichtseite der Decke oder Wand. In der Randleiste ferner vorzugsweise vorgesehen ist eine Nut, welche oberflächenbündig zur Sichtseite der Decke oder Wand in der Randleiste angeordnet ist. In diese Nut einsteckbar oder eingesteckt ist der erwähnte Deckel oder ein Dichtband bei der Herstellung eines erfindungsgemässen Plattendeckenelements oder Wandelements im Fertigteilbetonwerk. Durch das Dichtband wird das Eindringen von Beton in den Hohlkörper verhindert. Das Dichtband ermöglicht somit einen akkuraten Übergang von Randleiste zur Sichtseite der Decke oder der Wand. Eine Nachbearbeitung ist nicht mehr erforderlich da der Kantenverlauf bereits formschön ausgestaltet ist.

Die Randleiste weist auf jener Seite, die einer Innenseite des Hohlkörpers zugewendet ist, ein Befestigungselement zur zerstörfrei wieder lösbaren Lagersicherung des Schallabsorbers im Hohlkörper auf. Es kann sich dabei um ein Element zur Herstellung einer Rastverbindung wie einen Vorsprung oder um ein Federelement oder auch eines magnetisches Element handeln. Der Schallabsorber kann auf diese Weise variabel im Hohlkörper fixiert werden.

In einer bevorzugten Ausführungsform ist die Randleiste als ein Extrusionsteil aus einem Kunststoffmaterial gefertigt.

Die offene Seite des Hohlkörpers ist, im eingebauten Zustand, zur Sichtseite der Decke oder der Wand ausgerichtet. Der Schallabsorber, welcher im Hohlkörper montierbar ist, weist somit (ohne Montage des Deckels) eine sichtbare Seite und eine weitere Seite auf die dem Boden des Hohlkörpers zugewendet ist. Zwischen dem Boden und den Schallabsorber kann sich ein Hohlraum befinden.

In einer Ausführungsform der Erfindung ist in diesem Hohlraum zusätzlich zum Schallabsorber ein Schwingkörper, beispielsweise eine Stahlplatte, ein Stahlbech oder auch eine Aluminiumfolie, angeordnet. Der Schallabsorber selbst umfasst vorzugsweise eine Schicht aus schalldurchlässigem Material (z.B. Blähtonkugeln) und einen Breitbandfrequenzabsorber.

Der Boden des Hohlkörpers, welche im eingebauten Zustand dem Schallabsorber zugewandt ist, kann mindestens teilweise aus einem magnetischen Material ausgeführt sein, was seine Befestigung mit einem gewissen Anpressdruck beispielsweise auf einer Stahlschalung mit magnetischen Mitteln erlaubt. Jene Seite des Bodens welche im eingebauten Zustand an die Decke oder Wand angrenzt kann mit einer die Schallübertragung reduzierenden Beschichtung versehen sein Weitere Materialien, welche für den Boden und/oder die Seitenwände des Hohlkörpers zum Einsatz kommen sind: eine dünnwandige Betonhülle, eine dünnwandige Kunststoffhülle, eine dünnwandige Kartonhülle oder eine Kombination aus dünnwandiger Kunststoffhülle und dünnwandiger Metallhülle.

Die Erfindung betrifft ein Plattendeckenelement oder Doppelwandelement aus bewehrtem Beton und mit Gitterträgern in welches oberflächenbündig das Bauelement eingesetzt ist. Die Qualität der Oberfläche die dabei entsteht entspricht der Qualität einer Sichtbetonoberfläche. Durch Verwendung des erwähnten Dichtbandes bei der Herstellung des erfindungsgemässen Plattendeckenelements oder des Doppelwandelements im Fertigteilbetonwerk ergibt sich eine glatte, saubere Sichtkante entlang des Hohlkörpers. Die Höhe des in der Decke oder Wand oberflächenbündig eingebauten Bauelements, insbesondere die Höhe des Hohlkörpers, entspricht vorzugsweise maximal der Höhe einer vorschriftsmässigen Betonüberdeckung einer Bewehrung. Die Höhe des Hohlkörpers setzt sich zusammen aus der Stärke des Bodens inklusive Beschichtung, der Höhe der umlaufenden Seitenwand und der Randleiste. In einer beispielhaften Ausführungsform beträgt die Höhe des Hohlkörpers 30 mm, bei einer Stärke des erfindungsgemässen Plattendeckenelements von 50 mm. Bei einer solchen Bemessung kann das Bauelement relativ grossflächig ausgebildet sein, ohne das es mit der Bewehrung der Decke oder Wand kollidiert.

Alternativ besteht die Möglichkeit die Höhe des Hohlkörpers höher, sprich diesen dicker auszuführen als die Höhe der vorschriftsmässigen Betonüberdeckung. Dies ist insbesondere dann von Vorteil wenn eine weitere Verbesserung der Schallergebnisse erzielt werden soll. Bei einer solchen Bemessung ist das Bauelement relativ kleinflächig ausgebildet und greift in der Regel zwischen die Bewehrung ein.

Ein erfindungsgemäßes Verfahren nach Anspruch 14 zur Herstellung eines erfindungsgemässen Plattendeckenelements oder eines erfindungsgemässen Doppelwandelements aufweisend das Bauelement zur Schallabsorption umfasst folgende Schritte:
In einem ersten Schritt wird mindestens ein Hohlkörper eines Bauelements mit seiner offenen Seite aufliegend auf einem Schalungsbett angeordnet. Ein Schallabsorber ist dabei vorzugsweise noch nicht in den Hohlkörper eingesetzt, so dass dieser leer ist. Die Seitenwand des Hohlkörpers weist eine Randleiste mit einer Nut auf, in welche ein Dichtband angeordnet ist.

In einem zweiten Schritt, wird ein Anpressdruck des Hohlkörpers und mit ihm des Dichtbandes gegen das Schalungsbett erzeugt. Sofern das Schalungsbett aus einem magnetischen Metall, beispielsweise einer Stahlschalung wie in Betonfertigteilwerk besteht, kann dieser Anpressdruck durch magnetische Mittel erzeugt werden. Dazu muss lediglich der Boden des Hohlkörpers wenigstens teilweise aus einem magnetischen Material ausgeführt sein. Die magnetischen Mittel können aus einem oder mehreren Magneten bestehen, die einfach in dem noch leeren Hohlkörper zwischen dessen Boden und dem Schalungsbett angeordnet werden.

Danach wird betoniert. Durch den Anpressdruck kann dabei kein Beton in den Hohlkörper eindringen, so dass eine glatte, optisch ansprechende Kante entlang des Dichtbandes entsteht. Beim oder nach dem Entschalen können die magnetischen Anpressmittel einfach entfernt und wiederverwendet werden.

Natürlich könnte ein Anpressdruck für das Dichtband auch auf andere Weise, z.B. mit mechanischen Mitteln erzeugt werden.

### KURZE ERLÄUTERUNG ZU DEN FIGUREN

Die Erfindung soll nachfolgend anhand von Ausführungsbeispielen im Zusammenhang mit der Zeichnung näher erläutert werden.
- Fig. 1: zeigt schematisch einen Querschnitt des Bauelements oberflächenbündig eingebaut in eine Decke oder eine Wand in einer ersten Ausführungsform;
- Fig. 2: zeigt schematisch eine weitere Ausführungsform des Bauelements mit im Vergleich zur ersten Ausführungsform variiertem Schallabsorber in einer Explosionsdarstellung;
- Fig. 3: zeigt die Ausführungsform aus Figur 2 in einer weiteren Explosionsdarstellung, ein Teil eines erfindungsgemässen Plattendeckenelements (auch Filigranplatte genannt) mit eingebautem Hohlkörper, wobei dieser oberflächenbündig mit dem Plattendeckenelement abschliesst und den Schallabsorber mit Deckel welcher zum Einsetzen in den Hohlkörper vorgesehen ist;
- Fig. 4: Schematische Darstellung eines erfindungsgemässen Plattendeckenelements und eines Wandelements mit jeweils eingebautem Bauelement;
- Fig. 5: Teilschritt eines Verfahrens zur Herstellung eines erfindungsgemässen Plattendeckenelements mit eingebautem Bauelement.

### WEGE ZUR AUSFÜHRUNG DER ERFINDUNG

In **Figur 1** dargestellt ist das Bauelement 1 eingebaut in eine erfindungsgemässe Decke 3, beispielsweise eine Plattendecke, oder eine Wand 4, beispielsweise eine erfindungsgemässe Doppelwand. Bei der erfindungsgemässen Plattendecke und der erfindungsgemässen Doppelwand handelt es sich beispielsweise um Betonfertigteile aus einem Betonfertigteilwerk, deren Endmontage auf der Baustelle erfolgt. Das erfindungsgemässe Bauelement 1, insbesondere der Hohlkörper 2 wird in diesem Fall bereits im Betonfertigteilwerk in die Decke 3 oder die Wand 4 integriert. Die Montage des Schallabsorbers (30) erfolgt dann vorzugsweise, angepasst an den individuellen Kundenwunsch, an der Baustelle vor Ort.

In der in Figur 1 dargestellten Ausführungsform umfasst das Bauelement 1 einen Hohlkörper 2 der oberflächenbündig in der Wand 3 oder der Decke 4 sitzt. Der Hohlkörper 2 umfasst einen Boden 21 mit einer Seitenwand 22. Auf der Kante der Seitenwand 22 verläuft eine Randleiste 6. Die Randleiste 6 weist eine erste Nut 61 zur Aufnahme eines Deckels 5 auf. Ferner umfasst die Randleiste 6 Befestigungsmittel 62 zur zerstörfrei wieder lösbaren Lagesicherung eines Schallabsorbers 30. Die Randleiste 6 umfasst auch Befestigungsmittel 63 zum Fixieren des Hohlkörpers 21 in der Decke 4 oder der Wand 3.

Im Hohlkörper 2 ist der Schallabsorber 30 angeordnet. Dieser kann bei Bedarf auch ausgebaut und durch einen anderen Schallabsorber ersetzt werden. Der Boden 21 des Hohlkörpers 2 und ggf. auch seine Seitenwand 22 weisen eine erste Schicht 24 auf, bei welcher es sich um eine Schicht die die Schallübertragung reduziert handelt, beispielsweise einen Polyurethan Weichschaum.

Ferner ist jene Seite des Bodens 21 welche im eingebauten Zustand dem Schallabsorber 30 zugwendet ist, zumindest teilweise aus einem magnetischen Material 23 ausgeführt.

In der in Figur 1 gezeigten Ausführungsform ist zwischen dem Schallabsorber 30 und dem Boden 21 ein Hohlraum 8 vorhanden.

Das Bauelement 1 ist in der in Fig. 1 dargestellten Ausführungsform durch einen Deckel 5 verschlossen. Der Deckel 5 verläuft oberflächenbündig zur Wand 3 oder zur Decke 4. Der Deckel 5 ist beispielsweise als Lochdeckel ausgestaltet. Der Schallabsorber 30 liegt im eingebauten Zustand hinter dem Deckel 5. Der Deckel 5 kann in folgenden Varianten ausgestaltet sein: als Lochblech, als Spannsegel, als Stofftapete oder als Edelstahlblech in welches Öffnungen gelasert wurden.

In **Figur 2** ist eine weitere Ausführungsform des Bauelements 1 dargestellt, wobei allerdings der Hohlkörper 2 und der Deckel 5 baugleich zur Ausführungsform aus der Figur 1 sind, weshalb sie mit den gleichen Bezugszeichen versehen wurden. Anders als in der Ausführungsform nach Figur 1 ausgestaltet ist der Schallabsorber 35. In der gezeigten Ausführungsform handelt es sich um einen zweiteilig aufgebauten Schallabsorber 35. Von der Sichtseite der Wand oder der Decke aus gesehen handelt es sich beim ersten Teil 35C um eine Schicht aus zementgebundenen Blähton, gefolgt vom zweiten Teil 35B einer Schicht aus einem Schaum, beispielsweise auf Basis von Polyurethan..

Alternativ besteht die Möglichkeit noch einen dritten Teil 35A in Form eines sogenannten Resonanzschwingers vorzusehen, welcher von der Sichtseite der Wand oder der Decke aus gesehen hinter der Schicht 35B liegt. In der in Figur 2 dargestellten Ausführungsform handelt es sich dabei um eine Stahlplatte 35A.

**Figur 3** zeigt die Ausführungsform des Bauelements aus Figur 2. Gleiche Teile wurden daher mit gleichen Bezugszeichen benannt. Der Hohlkörper 2 ist in der Decke 3, hier ein erfindungsgemässes Plattendeckenelement (auch Filigranplatte genannt) eingesetzt. Es handelt sich dabei beispielsweise um den "Auslieferungszustand" aus dem Fertigbetonwerk. Das erfindungsgemässe Plattendeckenelement ist z.B. 50 mm stark und aus bewehrtem Beton 37 mit Gitterträgern 32 gefertigt. Wie in Figur 3 schematisch dargestellt, liegt der Hohlkörper 2 welcher später den Schallabsorber 35 aufnimmt unter der Bewehrung 37. Mit einer Höhe des Hohlkörpers 2 von rund 20 - 30 mm entspricht dies der Höhe einer gesetzlich vorgeschriebenen Betonüberdeckung für Bewehrungen. Der Hohlkörper 2 dient bei Herstellung des Plattendeckenelements somit auch als Betonabstandshalter. Wie in Fig. 3 gezeigt, schliesst die Randleiste 6 oberflächenbündig mit dem Plattendeckenelement 3 ab. Zwischen der Randleiste 6 und der Kante 36 der Decke 3 besteht ein akkurater Übergang der auf der Baustellen nicht mehr nachbearbeitet werden muss. Der Schallabsorber 35 oder auch andere Ausführungsvarianten von Schallabsorbern können vor Ort auf der Baustelle variabel nach Kundenwunsch eingesetzt und mit dem gewünschten Deckel 5 versehen werden.

**Figur 4** zeigt schematisch einen Ausschnitt eines erfindungsgemässen Plattendeckenelements 31 und eines erfindungsgemässen Doppelwandelements 41 mit je einem eingebauten e Bauelement 1 aus bewehrtem Beton mit Gitterträgern 32, 42. Die dargestellten Oberflächen 33, 44 entsprechen der Qualität einer Sichtbetonoberfläche. Erkennbar in Figur 4 ist die Anordnung der Bauelemente in der Betonüberdeckung 34, 45 unter bzw. neben einer Bewehrung 37, 47.

**Figur 5** zeigt einen Teilschritt eines Verfahrens zur Herstellung eines erfindungsgemässen Plattendeckenelements 31 mit eingebautem Bauelement 1. In der Darstellung der Figur 5 sichtbar ist ein Querschnitt durch den Hohlkörper 2 und durch ein Schalungsbett 9, welches aus einem magnetischen Metall besteht. Gezeigt ist die Randleiste 6 mit der ersten Nut 61 in welcher ein Dichtband 7 eingesteckt ist. Das Dichtband 7 liegt am Schalungsbett 9 auf. Wie bereits beschrieben, ist jene Seite des Bodens 21 die später dem Schallabsorber 30 zugwendet ist, vorzugsweise zumindest teilweise aus einem magnetischen Material 23 ausgeführt. In diesem Fall kann beim Betonieren des erfindungsgemässen Plattendeckelements 31 oder des erfindungsgemässen Doppelwandelements 41 der Hohlkörper 2 mit magnetischen Mitteln (in Figur 5 nur mit einem Doppelpfeil schematisch dargestellt) gegen das Schalungsbett gepresst werden, sodass kein Beton in den Hohlkörper 2 eindringen kann und eine glatte Kante entlang des Dichtbandes 7 entsteht. Die magnetischen Mittel lassen sich nach dem Entschalen einfach entfernen, ohne auf dem Schalungsbett oder im Hohlkörper Spuren zu hinterlassen. Ein Anpressdruck für das Dichtband lässt sich alternativ natürlich auch mechanisch erzeugen, beispielsweise mittels einer Gewindestange mit Mutter, die durch ein Loch im Hohlkörper gesteckt und auf der Schalung über einen Teller mit Kleber aufgeklebt ist. Nach dem Entschalen kann die Gewindestange entweder herausgedreht oder an einer zuvor angebrachten Sollbruchstelle abgebrochen werden.

### BEZEICHNUNGSLISTE

- 1: Bauelement
- 2: Hohlkörper
- 3: Decke / Plattendecke
- 4: Wand 4 / Doppelwand
- 5: Deckel
- 6: Randleiste
- 7: Dichtband
- 8: Hohlraum
- 9: Schalungsbett
- 21: Boden 21 des Hohlkörpers
- 22: Seitenwand
- 23: magnetisches Material
- 24: schallreduzierende erste Schicht
- 30: Schallabsorber
- 31: Plattendeckenelement
- 32: Gitterträger
- 33: Sichtbetonoberfläche
- 34: Sichtbetonoberfläche
- 34: Betonüberdeckung
- 35: Schallabsorber
- 35C: erster Teil des Schallabsorbers 35
- 35B: zweiter Teil des Schallabsorbers 35
- 35A: dritter Teil des Schallabsorbers 35 / Stahlplatte
- 36: Kante der Decke
- 37: Bewehrung
- 41: Doppelwandelement
- 42: Gitterträger
- 47: Bewehrung
- 61: erste Nut
- 62: Befestigungsmittel
- 63: Befestigungsmittel

## Patentansprüche

1. Plattendeckenelement (31) oder Doppelwandelement (41) aus bewehrtem Beton (37) und mit Gitterträgern (32, 42), mit einem an einer Oberfläche (33, 44) der Plattendecke (3) oder der Doppelwand (4) oberflächenbündig darin eingebauten Bauelement (1) zur Schallabsorption in Räumen umfassend einen einseitig offenen Hohlkörper (2) zum oberflächenbündigen Einbau in eine Decke oder eine Wand (3,4) mit einem Boden (21) und einer diesen Boden (21) umlaufenden Seitenwand (22), wobei die Seitenwand (22) an ihrer umlaufenden Kante eine Randleiste (6) aufweist, die diese Kante teilweise oder ganz umläuft, wobei im eingebauten Zustand die Randleiste (6) oberflächenbündig zu Decke (3) oder Wand (4) verläuft und einen in den Hohlraum (2), nach dessen Einbau in die Decke oder die Wand einsetzbaren Schallabsorber (30),

2. Plattendeckenelement (31) oder Doppelwandelement (41) aus bewehrtem Beton (37) und mit Gitterträgern (32, 42) nach Anspruch 1, wobei das Bauelement im eingebauten Zustand in Decke oder Wand mit einem Deckel (5) verschliessbar ist, vorzugsweise einem Lochdeckel, welcher auf die offene Seite des Hohlkörpers (2) aufsetzbar ist und im aufgesetzten Zustand oberflächenbündig zur Decke (3) oder Wand (4) ist.

3. Plattendeckenelement (31) oder Doppelwandelement (41) aus bewehrtem Beton (37) und mit Gitterträgern (32, 42) nach Anspruch 1, wobei die Randleiste (6) eine erste Nut (61) aufweist, welche im eingebauten Zustand oberflächenbündig zur Decke (3) oder Wand (4) verläuft.

4. Plattendeckenelement (31) oder Doppelwandelement (41) aus bewehrtem Beton (37) und mit Gitterträgern (32, 42) nach Anspruch 3, wobei in der ersten Nut (61) der Deckel (5) oder ein Dichtband (7) einsteckbar oder eingesteckt ist.

5. Plattendeckenelement (31) oder Doppelwandelement (41) aus bewehrtem Beton (37) und mit Gitterträgern (32, 42) nach einem der vorangegangenen Ansprüche 1 bis 4, wobei die Randleiste (6) auf jener Seite die einer Innenseite des Hohlkörpers (2) zugewendet ist ein Befestigungselement (62), vorzugsweise zur zerstörfrei wieder lösbaren Lagersicherung des Schallabsorbers (30) im Hohlkörper (2) aufweist.

6. Plattendeckenelement (31) oder Doppelwandelement (41) aus bewehrtem Beton (37) und mit Gitterträgern (32, 42) nach einem der vorangegangenen Ansprüche 1 bis 5, wobei die Randleiste (6) auf jener Seite die im eingebauten Zustand an Decke (3) oder Wand (4) grenzt ein Befestigungselement (63) zum Fixieren des Bauelements (1) in der Decke (3) oder der Wand (4) aufweist.

7. Plattendeckenelement (31) oder Doppelwandelement (41) aus bewehrtem Beton (37) und mit Gitterträgern (32, 42) nach einem der vorangegangenen Ansprüche 1 bis 6, wobei die Randleiste (6) ein Extrusionsteil, vorzugsweise aus einem Kunststoffmaterial ist.

8. Plattendeckenelement (31) oder Doppelwandelement (41) aus bewehrtem Beton (37) und mit Gitterträgern (32, 42) nach einem der vorangegangenen Ansprüche, wobei der Schallabsorber (30) im eingebauten Zustand von der offenen Seite des Hohlkörpers (2) aufgenommen ist, wobei der Schallabsorber (30) zu jener Seite des Bodens (21) die dem Schallabsorber (30) zugewandt ist, beabstandet angeordnet ist, sodass zwischen dieser Seite des Bodens (21) und dem Schallabsorber (30) ein Hohlraum (8) gebildet ist.

9. Plattendeckenelement (31) oder Doppelwandelement (41) aus bewehrtem Beton (37) und mit Gitterträgern (32, 42) nach Anspruch 8, wobei im Hohlraum (8) ein Schwingkörper, vorzugsweise eine Stahlplatte, ein Stahlbleche oder auch nur eine Aluminiumfolie angeordnet ist.

10. Plattendeckenelement (31) oder Doppelwandelement (41) aus bewehrtem Beton (37) und mit Gitterträgern (32, 42) nach einem der vorangegangenen Ansprüche, wobei jene Seite des Bodens (21), welche im eingebauten Zustand dem Schallabsorber (30) zugewandt ist, zu mindestens teilweise aus einem magnetischen Material (23) ausgeführt ist.

11. Plattendeckenelement (31) oder Doppelwandelement (41) aus bewehrtem Beton (37) und mit Gitterträgern (32, 42) nach einem der vorangegangenen Ansprüche, wobei mindestens jene Seite des Bodens (21), welche im eingebauten Zustand an die Decke (3) oder Wand (4) angrenzt, mit einer die Schallübertragung reduzierenden Beschichtung (24) versehen ist.

12. Plattendeckenelement (31) oder Doppelwandelement (41) nach einem der vorangegangenen Ansprüche, wobei die genannte Oberfläche (33, 44) die Qualität einer Sichtbetonoberfläche ausweist.

13. Plattendeckenelement (31) oder Doppelwandelement (41) nach einem der vorangegangenen Ansprüche, wobei das darin oberflächenbündig eingebaute Bauelement (1) in seiner Höhe, maximal der Höhe einer vorschriftsmässigen Betonüberdeckung (34, 45) der Bewehrung (37, 47) entspricht.

14. Verfahren zur Herstellung eines Plattendeckenelements oder eines Doppelwandelements nach Anspruch 4 auf einem Schalungsbett (9), wobei ein Bauelement (1) mit einer Randleiste (6) mit einer ersten Nut (61) und darin eingestecktem Dichtband (7) verwendet wird, wobei die Seitenwand (22) des Hohlkörpers (2) mit dem Dichtband (7) beim Betonieren des Plattendeckenelements (31) oder des Doppelwandelements (41) mit gegen das Schalungsbett (9) gepresst wird, so dass kein Beton in den Hohlkörper (2) eindringen kann und eine glatte Kante entlang des Dichtbandes (7) entsteht.

15. Verfahren nach Anspruch 14 zur Herstellung eines Plattendeckenelements oder eines Doppelwandelements nach Anspruch 10, wobei ein Schalungsbett (9) aus einem magnetischem Metall sowie ein Boden (21) aus zu mindestens teilweise magnetischem Material verwendet wird und wobei beim Betonieren das Bauelement mit magnetischen Mitteln gegen das Schalungsbett (9) gepresst wird.

## Claims

1. A slab ceiling element (31) or double wall element (41) of reinforced concrete (37) and with lattice girders (32, 42), with a structural element (1) for the sound absorption in rooms, which is installed in the slab ceiling (3) or the double wall (4) on a surface (33, 44) thereof so as to be flush with this surface, wherein said structural element comprises a hollow body (2) that is open on one side and serves for being installed into a ceiling or a wall (3, 4) so as to be flush with its surface, a bottom (21) and a sidewall (22) that peripherally extends around this bottom (21), wherein the sidewall (22) has on its peripheral edge an edge strip (6) that partially or entirely extends around this edge, wherein the edge strip (6) is flush with the surface of the ceiling (3) or wall (4) in the installed state, and wherein a sound absorber (30) can be inserted into the hollow space (2) after its installation in the ceiling or the wall.

2. The slab ceiling element (31) or double wall element (41) of reinforced concrete (37) and with lattice girders (32, 42) according to claim 1, wherein the structural element can be closed with a cover (5), preferably a perforated cover, in the installed state in the ceiling or wall, and wherein said cover can be attached to the open side of the hollow body (2) and is flush with the surface of the ceiling (3) or wall (4) in the attached state.

3. The slab ceiling element (31) or double wall element (41) of reinforced concrete (37) and with lattice girders (32, 42) according to claim 1, wherein the edge strip (6) has a first groove (61) that extends flush with the surface of the ceiling (3) or wall (4) in the installed state.

4. The slab ceiling element (31) or double wall element (41) of reinforced concrete (37) and with lattice girders (32, 42) according to claim 3, wherein the cover (5) or a sealing band (7) is inserted or can be inserted into the first groove (61).

5. The slab ceiling element (31) or double wall element (41) of reinforced concrete (37) and with lattice girders (32, 42) according to one of preceding claims 1 to 4, wherein the edge strip (6) has a fastening element (62) on the side facing the inner side of the hollow body (2), and wherein said fastening element serves for securing the position of the sound absorber (30) in the hollow body (2), preferably such that it can be removed again in a nondestructive manner.

6. The slab ceiling element (31) or double wall element (41) of reinforced concrete (37) and with lattice girders (32, 42) according to one of preceding claims 1 to 5, wherein the edge strip (6) has a fastening element (63) on the side bordering on the ceiling (3) or wall (4) in the installed state, and wherein said fastening element serves for fixing the structural element (1) in the ceiling (3) or the wall (4).

7. The slab ceiling element (31) or double wall element (41) of reinforced concrete (37) and with lattice girders (32, 42) according to one of preceding claims 1 to 6, wherein the edge strip (6) is an extruded part, preferably of a plastic material.

8. The slab ceiling element (31) or double wall element (41) of reinforced concrete (37) and with lattice girders (32, 42) according to one of the preceding claims, wherein the sound absorber (30) is accommodated by the open side of the hollow body (2) in the installed state, and wherein the sound absorber (30) is spaced apart from the side of the bottom (21) facing the sound absorber (30) such that a hollow space (8) is formed between this side of the bottom (21) and the sound absorber (30).

9. The slab ceiling element (31) or double wall element (41) of reinforced concrete (37) and with lattice girders (32, 42) according to claim 8, wherein an oscillating body, preferably a steel plate, a steel sheet or also only one aluminum foil, is arranged in the hollow body (8).

10. The slab ceiling element (31) or double wall element (41) of reinforced concrete (37) and with lattice girders (32, 42) according to one of the preceding claims, wherein the side of the bottom (21), which faces the sound absorber (30) in the installed state, is at least partially made of a magnetic material (23) .

11. The slab ceiling element (31) or double wall element (41) of reinforced concrete (37) and with lattice girders (32, 42) according to one of the preceding claims, wherein at least the side of the bottom (21), which borders on the ceiling (3) or wall (4) in the installed state, is provided with a coating (24) that reduces the sound transmission.

12. The slab ceiling element (31) or double wall element (41) according to one of the preceding claims, wherein the aforementioned surface (33, 44) has the quality of a fair-faced concrete surface.

13. The slab ceiling element (31) or double wall element (41) according to one of the preceding claims, wherein the height of the structural element (1) installed therein so as to be flush with its surface corresponds to no more than the height of a prescribed concrete cover (34, 45) of the reinforcement (37, 47).

14. A method for manufacturing a slab ceiling element or a double wall element according to claim 4 on a formwork bed (9), wherein a structural element (1) having an edge strip (6) with a first groove (61) and a sealing band (7) inserted therein is used, and wherein the sidewall (22) of the hollow body (2) with the sealing band (7) is pressed against the formwork bed (9) during casting of the slab ceiling element (31) or the double wall element (41) such that no concrete can penetrate into the hollow body (2) and a smooth edge is formed along the sealing band (7).

15. The method according to claim 14 for manufacturing a slab ceiling element or a double wall element according to claim 10, wherein a formwork bed (9) of a magnetic material and a bottom (21) of at least partially magnetic material are used, and wherein the structural element is pressed against the formwork bed (9) with magnetic means during casting.

## Revendications

1. Élément de dalle de plafond (31) ou élément de paroi double (41) en béton armé (37) et avec des poutres en treillis (32, 42), avec un élément de construction (1) incorporé à fleur de surface d'une surface (33, 44) de la dalle de plafond (3) ou de la paroi double (4) pour l'absorption des bruits dans des locaux comprenant un corps creux (2) ouvert d'un côté pour le montage à fleur de surface dans un plafond ou un mur (3,4), avec un fond (21) et une paroi latérale (22) entourant ce fond (21), sachant que la paroi latérale (22) comporte sur son bord périphérique un rebord (6), qui entoure en partie ou complètement ce bord, sachant qu'à l'état monté, le rebord (6) passe à fleur de surface du plafond (3) ou du mur (4) et un amortisseur de bruits (30) pouvant être inséré dans l'espace creux (2) après montage de celui-ci dans le plafond ou le mur.

2. Élément de dalle de plafond (31) ou élément de paroi double (41) en béton armé (37) et avec des poutres en treillis (32, 42) selon la revendication 1, sachant que l'élément de construction peut être fermé à l'état monté dans le plafond ou le mur, par un couvercle (5), de préférence un couvercle perforé, qui peut être placé sur le côté ouvert du corps creux (2) et est à l'état posé à fleur de surface du plafond (3) ou du mur (4).

3. Élément de dalle de plafond (31) ou élément de paroi double (41) en béton armé (37) et avec des poutres en treillis (32, 42) selon la revendication 1, sachant que le rebord (6) comporte une première rainure (61), laquelle passe, à l'état monté, à fleur de surface du plafond (3) ou du mur (4).

4. Élément de dalle de plafond (31) ou élément de paroi double (41) en béton armé (37) et avec des poutres en treillis (32, 42) selon la revendication 3, sachant que le couvercle (5) ou une bande d'étanchéité (7) peut être inséré ou est inséré dans la première rainure (61).

5. Élément de dalle de plafond (31) ou élément de paroi double (41) en béton armé (37) et avec des poutres en treillis (32, 42) selon l'une quelconque des revendications précédentes 1 à 4, sachant que le rebord (6) comporte sur le côté qui est tourné vers un côté intérieur du corps creux (2), un élément de fixation (62), de préférence pour la fixation de support à nouveau amovible de façon non destructive de l'amortisseur de bruits (30) dans le corps creux (2).

6. Élément de dalle de plafond (31) ou élément de paroi double (41) en béton armé (37) et avec des poutres en treillis (32, 42) selon l'une quelconque des revendications précédentes 1 à 5, sachant que le rebord (6) comporte sur le côté qui jouxte à l'état monté, le plafond (3) ou le mur (4), un élément de fixation (63) pour fixer l'élément de construction (1) dans le plafond (3) ou le mur (4).

7. Élément de dalle de plafond (31) ou élément de paroi double (41) en béton armé (37) et avec des poutres en treillis (32, 42) selon l'une quelconque des revendications précédentes 1 à 6, sachant que le rebord (6) est une pièce extrudée, de préférence dans une matière plastique.

8. Élément de dalle de plafond (31) ou élément de paroi double (41) en béton armé (37) et avec des poutres en treillis (32, 42) selon l'une quelconque des revendications précédentes, sachant que l'amortisseur de bruits (30) est logé, à l'état monté, du côté ouvert du corps creux (2), sachant que l'amortisseur de bruits (30) est disposé à distance sur le côté du fond (21) qui est tourné vers l'amortisseur de bruits (30), de telle manière qu'entre ce côté du fond (21) et l'amortisseur de bruits (30) est formé un espace creux (8) .

9. Élément de dalle de plafond (31) ou élément de paroi double (41) en béton armé (37) et avec des poutres en treillis (32, 42) selon la revendication 8, sachant que dans l'espace creux (8) est disposé un corps oscillant, de préférence une plaque d'acier, une tôle d'acier ou également seulement une feuille d'aluminium.

10. Élément de dalle de plafond (31) ou élément de paroi double (41) en béton armé (37) et avec des poutres en treillis (32, 42) selon l'une quelconque des revendications précédentes, sachant que chaque côté du fond (21), qui est tourné, à l'état monté, vers l'amortisseur de bruits (30), est réalisé au moins en partie dans un matériau magnétique (23).

11. Élément de dalle de plafond (31) ou élément de paroi double (41) en béton armé (37) et avec des poutres en treillis (32, 42) selon l'une quelconque des revendications précédentes, sachant qu'au moins chaque côté du fond (21), qui vient jouxter à l'état monté, le plafond (3) ou le mur (4), est doté d'un revêtement (24) réduisant la transmission des bruits.

12. Élément de dalle de plafond (31) ou élément de paroi double (41) selon l'une quelconque des revendications précédentes, sachant que la surface nommée (33, 34) présente la qualité d'une surface de béton apparent.

13. Élément de dalle de plafond (31) ou élément de paroi double (41) selon l'une quelconque des revendications précédentes, sachant que l'élément de construction (1) incorporé dedans à fleur de surface, correspond dans sa hauteur au maximum à la hauteur d'une couverture en béton (34, 35) réglementaire de l'armature (37, 47).

14. Procédé de fabrication d'un élément de dalle de plafond ou d'un élément de paroi double selon la revendication 4 sur un lit de coffrage (9), sachant qu'un élément de construction (1) avec un rebord (6) avec une première rainure (61) et une bande d'étanchéité (7) insérée dedans est utilisé, sachant que la paroi latérale (22) du corps creux (2) avec la bande latérale (7) est comprimée contre le lit de coffrage (9) lors du bétonnage de l'élément de dalle de plafond (31) ou de l'élément de paroi double (41) de telle manière qu'aucun béton ne peut pénétrer dans le corps creux (2) et qu'une arête lisse est créée le long de la bande d'étanchéité (7) .

15. Procédé selon la revendication 14 pour la fabrication d'un élément de dalle de plafond ou d'un élément de paroi double selon la revendication 10, sachant qu'un lit de coffrage (9) en métal magnétique ainsi qu'un fond (21) dans un matériau au moins en partie magnétique sont utilisés et sachant que lors du bétonnage, l'élément de construction avec des moyens magnétiques est comprimé contre le lit de coffrage (9).
